# EUROPÄISCHE PATENTSCHRIFT

(11) **EP 3 935 213 B1**
(45) Veröffentlichungstag und Bekanntmachung des Hinweises auf die Patenterteilung: **23.11.2022**
(21) Anmeldenummer: 20713162.4
(22) Anmeldetag: 09.03.2020
(51) Int. Cl.: D06F 67/04, D06F 89/00

(54) **VORRICHTUNG UND VERFAHREN ZUM AUTOMATISCHEN FALTEN UND STAPELN VON TÜCHERN**
DEVICE AND METHOD FOR THE AUTOMATIC FOLDING AND STACKING OF CLOTHS
DISPOSITIF ET PROCÉDÉ POUR LE PLIAGE ET L'EMPILAGE AUTOMATIQUES DE DRAPS

(30) Priorität: 08.03.2019 DE 102019105987
(43) Veröffentlichungstag der Anmeldung: 12.01.2022
(73) Patentinhaber: SCHMALE-Holding GmbH & Co., 48607 Ochtrup (DE)
(72) Erfinder: RÖHE, Peter, 48607 Ochtrup (DE)
(74) Vertreter: Köchling, Conrad-Joachim
(86) Internationale Anmeldenummer: PCT/DE2020/100160
(87) Internationale Veröffentlichungsnummer: WO 2020/182254

(56) Entgegenhaltungen:
- EP-A2- 0 172 753
- DE-A1- 1 929 411
- FR-A1- 2 168 952

## Beschreibung

Die Erfindung betrifft eine Vorrichtung gemäß dem Oberbegriff von Anspruch 1, sowie ein Verfahren gemäß Oberbegriff des Anspruchs 10.

Im Stand der Technik sind derartige Vorrichtungen und Verfahrensweisen bekannt.

Hierzu wird insbesondere auf die DE 1929411 A1 verwiesen, aus der eine solche Vorrichtung und deren Betriebsweise bekannt ist.

Bei der bekannten Vorrichtung ist eine Bedienperson an der ersten Auflegestation positioniert, die entsprechende Passstücke von einem Stapel von Passstücken abnimmt und der Reihe nach. im Bereich der Auflegestation auflegt. Diese Person muss diese entsprechenden Passstücke nicht nur auflegen, sondern die Person muss auch die entsprechenden Passstücke inspizieren, ob nämlich beispielsweise Webfehler vorhanden sind oder aber andere Fehler erkennbar sind. Die Zeit, die die Person zum Auflegen und Inspizieren solcher Passstücke hat, beträgt im Regelfall einige. Sekunden, wobei diese Zeit davon abhängt, in welcher Geschwindigkeit die aufgelegten Passstücke nachfolgend der Faltstation automatisch zugeführt werden und dort gefalten und abgestapelt werden und wie lang das jeweilige Passstück ist. Des Öfteren tritt das Problem auf, dass die Person die entsprechenden Passstücke nicht in entsprechender Geschwindigkeit auflegen kann, um die Leistung der Faltstation auszunutzen. Dies führt dazu, dass die gesamte Vorrichtung zwar theoretisch zu einem größeren Ausbringen von gefalteten Passstücken eingerichtet ist, diese Leistung aber nicht erreicht wird, weil die Bedienungsperson nicht entsprechend schnell arbeiten kann.

Dieses Problem ist im Stand der Technik erkannt worden. Aus diesem Grunde sind Vorrichtungen bekannt, bei denen zwei Auflegestationen nebeneinander angeordnet sind, an denen zwei Personen entsprechende Passstücke auflegen können, die dann gemeinsam von der nachfolgenden Faltstation und weiteren Vorrichtungsbestandteilen bearbeitet werden, Eine solche Ausgestaltung ist insofern nachteilig, als bei unterschiedlich langen oder breiten Passstücken keine Anpassung an die entsprechende Passstückgröße der nebeneinander angeordneten Passstücke erfolgen kann. Auch dann, wenn sich maßliche Unterschiede ergeben oder Fehler erkannt wenden, wird die Leistung für beide Auflegestationen geringer und somit das Ausbringen der Gesamtvorrichtung geringer und deren Leistungsfähigkeit nicht ausgenutzt,

Auch der apparative Aufwand ist bei einer solchen Vorrichtung erheblich größer, wobei der entsprechende Abnehmer im Nachhinein, wenn er feststellt, dass die Vorrichtung für die von ihm abgefragte Leistung nicht benötigt wird oder nicht ausreichend ist, eine Änderung der Vorrichtung nicht möglich ist.

Auch ist es bekannt, zwei Auflegestationen hintereinander anzuordnen. Bei dieser Vorrichtung sind dann zwei Auflegestationen mit Abstand hintereinander angeordnet. Von beiden Auflegestationen werden die entsprechenden Passstücke zur Faltstation und dergleichen weitergeleitet. Hierbei ist zwar eine Ausrichtung und Überprüfung der Passstücke an beiden Auflegestationen möglich, unabhängig voneinander, jedoch ist der apparative Aufwand erheblich, weil die mit Abstand von der ersten Auflegestation angeordnete zweite. Auflegestation durch maschinelle Bestandteile auch mit der Faltstation und Abstapelstation verbunden werden muss. Dies bedeutet, dass eine entsprechende maschinelle Ausgestaltung der Vorrichtung erforderlich ist, die nur bei der Erstbestellung solcher Vorrichtungen möglich ist. Eine Nachrüstung einer solchen Vorrichtung von einer Ausgestaltung mit einer einzigen Auflegestation in eine Vorrichtung mit zwei entsprechenden Auflegestationen ist praktisch nicht möglich.

Aus der FR 2 168 952 A1 ist eine Vorrichtung zum Zuführen von Wäschestücken zu einer Trocknereinrichtung bekannt. Hierbei werden die Wäschestücke von zwei Bedienpersonen, die sich jeweils rechts und links der Zuführeinrichtung positionieren, auf eine Ablagematte der Zuführeinrichtung aufgelegt und dann abtransportiert. Um eine höhere Kapazität zu schaffen, ist hierbei unter der ersten Auflegevorrichtung eine zweite Auflegevorrichtung vorgesehen, die von den gleichen Bedienpersonen rechts und links der Vorrichtung bedient werden können.

Die Bedienpersonen können jeweils nur an der einen Beschickungsseite tätig werden und können jeweils nur ein entsprechendes Wäschestück auf die erste oder zweite Eingangsfördereinrichtung legen. Eine gleichzeitige Ablage von Wäschestücken auf beiden Transportvorrichtungen ist nicht möglich, da die Bedienpersonen die Wäschestücke nur nacheinander auf die entsprechenden Auflagepositionen bringen können und nicht gleichzeitig.

Auch ist der apparative Aufwand hier relativ groß, da zwei komplette Systeme für die Zuführung und den Transport der entsprechenden Wäschestücke erforderlich sind, nämlich eine Anordnung von jeweils drei Bandförderern und einem Trockner. Die gleichzeitige Nutzung von wesentlichen Vorrichtungsteilen ist ausgeschlossen, sodass der apparative Aufwand sehr hoch ist. Darüber hinaus ist eine Nachrüstung einer solchen Vorrichtung nicht möglich, da Vorrichtungsteile ineinander greifen und schon bei der Erstinstallation vorgesehen sein müssen. Eine nachträgliche Installation eines zweiten Systems auf ein bestehendes erstes System ist wohl ausgeschlossen.

Ausgehend von diesem Stand der Technik liegt der Erfindung die Aufgabe zugrunde, eine Vorrichtung gattungsgemäßer Art zu schaffen, die es dem Anwender ermöglicht, entweder die Vorrichtung in der Grundausstattung zu nutzen, wobei dann nur eine einzige Auflegestation vorgesehen ist, oder aber der Anwender kann in einfacher Weise die Vorrichtung nachrüsten, sodass sie auf höhere Leistung umgerüstet werden kann und dennoch eine einzelne Inspektion von Passtücken durch die Bedienungspersonen möglich ist.

Zur Lösung dieser Aufgabe schlägt die Erfindung vor, dass als separates Modul eine zweite Auflegestation angeordnet ist, die in einer zweiten Arbeits- und Transportrichtung mittels einer vierten maschinellen Transportvorrichtung für Passstücke an die Faltstation anschließbar oder angeschlossen ist und die Faltstation mittels der vierten Transportvorrichtung auch an die zweite Transportvorrichtung anschließbar oder angeschlossen ist, dass die erste Transportvorrichtung im Wechsel mit der vierten Transportvorrichtung einschaltbar oder eingeschaltet ist, und dass die erste und vierte Transportvorrichtung in zueinander entgegengesetzter Arbeits- und Transportrichtung transportierend betrieben sind.

Gemäß dieser Ausbildung ist die im Oberbegriff bezeichnete Vorrichtung nachträglich mit einer als separates Modul ausgebildeten zweiten Auflegestation auszustatten, die in einfacher Weise an die Vorrichtung angeschlossen werden kann. Hierzu ist es nämlich lediglich erforderlich, das separate Modul mit der zweiten Auflegestation an die Vorrichtung in der Weise anzuschließen, dass die Transportvorrichtung dieser zweiten Auflegestation in entgegengesetzter Richtung zur ersten Auflegestation angeordnet ist und arbeitet. Beide Auflegestationen sind an die nachfolgenden Vorrichtungsbestandteile in einfacher Weise angeschlossen, weil die Passstücke, die von der ersten Auflegestation abgegeben werden, an die Faltstation übergeben werden können und ebenso die Passstücke, die mit der zweiten Auflegestation vorbereitet werden, in entgegengesetzter Arbeits- und Transportrichtung zugeführt und ebenfalls an die Faltstation angeschlossen werden können, sodass die Gesamtleistung der Anlage ausgenutzt werden kann, in dem zwei Personen von unterschiedlichen Seiten her entsprechende Passstücke auflegen, kontrollieren und wechselweise der Faltstation zuführen.

Diese Ausgestaltung ermöglicht es dem Anwender nachträglich eine Änderung der Gesamtvorrichtung vorzunehmen, wenn er feststellt, dass die Gesamtleistung der Vorrichtung durch eine Bedienperson allein nicht ausgenutzt werden kann. Darüber hinaus ist es bei dieser Ausgestaltung möglich, dass beide Bedienpersonen separat und unabhängig voneinander entsprechende Zeitphasen zum Inspizieren der Passstücke zur Verfügung haben. Die Passstücke werden wechselweise der Anschlussstelle zwischen der ersten Transportvorrichtung und der zweiten Transportvorrichtung zugeführt, sodass die Gesamtleistung der Vorrichtung tatsächlich besser ausgenutzt werden kann. Der maschinelle Aufwand durch die Installation des separaten Modules ist relativ gering, wobei der große Vorteil ist, dass der Anwender nicht von vornherein entscheiden muss, ob er die etwas teurere Ausführungsform mit dem separaten Modul einsetzen möchte. Der Anwender kann zunächst mit der Vorrichtung arbeiten, die gemäß Oberbegriff vorgesehen ist. Stellt er fest, dass damit die Leistung der Gesamtvorrichtung nicht ausgenutzt werden kann, kann er nachträglich das separate Modul nachinstallieren, was ohne großen Aufwand in einfacher Weise ermöglicht ist.

Hierbei ist vorgesehen, dass die erste und vierte Transportvorrichtung in zueinander entgegengesetzter Arbeits- und Transportrichtung transportierend betrieben sind.

Durch diese Ausgestaltung ist im verbesserten Maße sichergestellt, dass die Bedienpersonen von unterschiedlichen Seiten der Gesamtvorrichtung her entsprechende Arbeiten durchführen können, sodass sie sich nicht gegenseitig behindern. Andererseits ist durch die entgegensetzte Arbeits- und Transportrichtung sichergestellt, dass die aufgelegten Passstücke jeweils lagerichtig zu der entsprechenden Anschlussstelle zwischen den Auflegestationen und der Faltstation transferiert werden können.

Sofern die aufgelegten Passstücke sich in der Weise unterscheiden, dass die Oberseiten und Unterseiten unterschiedliche Muster, Färbungen oder dergleichen haben, kann vorgesehen sein, dass an die vierte Transportvorrichtung vor dem Anschluss an die zweite Transportvorrichtung eine Wendestation angeschlossen ist, mittels derer das von der vierten Transportvorrichtung zugeführte Passstück umgewendet wird (Oberseite zur Unterseite), sodass es in der gleichen Orientierung der Oberseite wie das von der ersten Transportvorrichtung zugeführte Passstück in die zweite Transportvorrichtung eingeführt ist.

Durch die entsprechende Wendestation wird sichergestellt, dass auch das von der zweiten Auflegestation zugeführte Passstück in gleicher Orientierung seiner Oberseite, wie das auf die erste Auflegestation aufgelegte Passstück weiter verarbeitete gefalten und abgelegt wird, sodass alle Passstücke nach der Faltung gleiche Form und gleiches Aussehen haben.

Die Wendestation kann in einfacher Weise zwischen der zweiten Auflegestation und der nachgeordneten Faltstation positioniert werden, sodass der gewünschte Erfolg in einfacher Weise sichergestellt ist.

Alternativ könnte die Wendestation auch zwischen dem Auflegeplatz der zweiten Auflegestation und dem weiteren Verlauf der vierten Transportvorrichtung installiert werden, beispielsweise an einer Unterbrechungsstelle der vierten Transportvorrichtung.

Insbesondere kann auch vorgesehen sein, dass die zweite und die dritte Transportvorrichtung durch eine gemeinsame Transportvorrichtung gebildet sind.

Auch kann vorgesehen sein, dass die erste Transportvorrichtung und die vierte Transportvorrichtung jeweils aus zwei aneinander anschließenden separat ein- und ausschaltbaren Teiltransportvorrichtungen bestehen.

Hierbei ist beispielsweise möglich, dass die erste und die vierte Transportvorrichtung geteilt sind in einen ersten Teil, der als Auflegestelle für die Passstücke dient und der dem Bediener die Möglichkeit zum Inspizieren und Ausrichten bietet. Der Bediener kann dann durch einen Schaltvorgang oder andere Manipulation das aufgelegte Passstück an den zweiten Teil der Transportvorrichtung überführen, mittels dessen das entsprechende Passstück dann der Faltstation oder auch der Wendestation zugeführt wird. Es entsteht so eine gewisse Entkopplung zwischen dem Auflegen und dem Weitertransport zu der Faltstation.

Besonders bevorzugt und vorteilhaft ist, dass eine Anschlussstelle zwischen erster Transportvorrichtung und zweiter Transportvorrichtung auch die Anschlussstelle zwischen vierter Transportvorrichtung und zweiter Transportvorrichtung ist oder bildet.

Insgesamt ist die Vorrichtung beziehungsweise sind deren Bestandteile elektrisch betrieben, wobei bevorzugt vorgesehen ist, dass an der ersten Transportvorrichtung und an der vierten Transportvorrichtung jeweils elektrische Schalter oder personenbetätigte Schalter zum Ein- und Ausschalten der betreffenden Transportvorrichtung installiert sind.

Des Weiteren ist bevorzugt vorgesehen, dass vor der Anschlussstelle Sensorschalter oder dergleichen elektrische Positionserfassungsgeräte installiert sind, mittels derer eine Position des Passstückes auf der ersten Transportvorrichtung und der vierten Transportvorrichtung erfassbar ist, wobei mittels dieser Schalter oder Geräte alternativ die erste oder die vierte Transportvorrichtung ein- und ausgeschaltet ist.

Auch ist bevorzugt vorgesehen, dass der Sensorschalter oder das Positionserfassungsgerät mittels dessen zuerst ein Passstück erfasst ist, die zugehörige Transportvorrichtung einschaltet und die alternative Transportvorrichtung abschaltet.

Insbesondere ist bevorzugt vorgesehen, dass die Vorrichtung mit einer Maschinensteuerung ausgerüstet ist, mittels derer die Vorrichtungsbestandteile, nämlich die Transportvorrichtungen, steuerbar sind, insbesondere in Abhängigkeit von Schaltstellungen der Schalter zum Ein- und Ausschalten und in Abhängigkeit von Sensoren, Sensorschaltern und/oder Positionserfassungsgeräten, wobei diese Betriebsmittel mit der Maschinensteuerung kommunizierend verbunden sind.

Zur Lösung der Aufgabe ist verfahrensmäßig vorgesehen, dass in einer zweiten Arbeits- und Transportrichtung, die der ersten Arbeits- und Transportrichtung entgegengerichtet ist, an einer zweiten Auflegestation einzelne Passstücke manuell aufgelegt werden und mittels einer vierten Transportvorrichtung für die Passstücke zu der Anschlussstelle transportiert werden, und an dieser wechselweise mit den ersten Passstücken in die Faltstation transportiert und nachfolgend an der Abstapelstation abgelegt werden.

Hierbei ist bevorzugt vorgesehen, dass die zweiten Passstücke vor oder nach Erreichen der Anschlussstelle gewendet werden und dann in exakt gleicher Ausrichtung der Oberseite relativ zur Oberseite der ersten Passtücke an die Faltstation transferiert werden.

Die Transportvorrichtungen können beispielsweise als Riementriebe ausgebildet sein, mittels derer entsprechende Passstücke gefördert werden können, wobei die Riementriebe jeweils als umlaufende Endlosantriebe ausgebildet sind und voneinander unabhängig arbeiten können.

Ein Ausführungsbeispiel der Erfindung ist in den Zeichnungen dargestellt und im Folgenden näher beschrieben.

Es zeigt:
- Figur 1: eine erfindungsgemäße Vorrichtung, schematisch in Seitenansicht;
- Figur 2: die Grundversion einer Bekannten Vorrichtung ebenfalls in schematischer Seitenansicht.

Die erfindungsgemäße Vorrichtung zum automatischen Falten und Stapeln von Tüchern oder anderen flachen, faltbaren Passstücken P besteht aus einer ersten Auflegestation 1 zum manuellen Auflegen von Passtücken P, einer Faltstation 2 zum automatischen lagerichtigen Falten der Passstücke P sowie einer Abstapelstation 3 zum automatischen Ablegen der gefalteten Passstücke P.

An der Auflegestation 1 befindet sich eine Bedienperson, wie in Figur 1 und 2 rechts gezeigt. Die Bedienperson legt entsprechende Passstücke P im Bereich der Auflegestation 1 auf und kann diese dort auf Fehler und fehlerhafte Ausrichtung inspizieren und gegebenenfalls korrigieren. Nach Korrektur kann die Bedienperson beispielsweise durch einen Start-/Stopp-Fußtaster die Transportvorrichtung 5 der Auflegestation 1 in Betrieb nehmen, die in einer ersten Arbeits- und Transportrichtung 4 arbeitet und das Passstück P in dieser Arbeits- und Transportrichtung 4 transportiert. An die erste maschinelle Transportvorrichtung 5 für die Passstücke P ist die Faltstation 2 angeschlossen, wobei an einer Anschlussstelle 11 die Übergabe des Passstückes P von der ersten Transportvorrichtung 5 an die zweite maschinelle Transportvorrichtung 6 erfolgt. Das Passstück P wird von der entsprechenden Transportvorrichtung 6 übernommen und der Faltstation 2 zugeführt und dort gefalten. Das gefaltete Passstück P wird dann mittels einer dritten maschinellen Transportvorrichtung 7 an die Abstapelstation 3 übergeben, die wiederum durch eine entsprechende Transportvorrichtung gebildet ist. Gegebenenfalls kann auch die zweite Transportvorrichtung 6 und die dritte Transportvorrichtung 7 durch eine gemeinsame Transportvorrichtung gebildet sein oder durch separate Transportvorrichtungen, die an einander anschließen.

Eine solche Ausgestaltung entspricht der im Stand der Technik bekannten Ausbildung, die in Figur 2 gezeigt ist. Hierbei kann je nach Größe der Passstücke und je nach auftretenden Fehlern der Passtücke die Leistung der Gesamtmaschine nicht ausgenutzt werden, da die Bedienungsperson den entsprechenden Auflegevorgang einschließlich Inspektion und dergleichen nicht so schnell durchführen kann, wie es der maximal möglichen Arbeitsgeschwindigkeit der Maschine entsprechen würde. Um nun hier ohne grundsätzliche Änderung der Vorrichtung gemäß Figur 2 Abhilfe zu schaffen und dem Anwender eine einfache Möglichkeit zu bieten, die Auflegegeschwindigkeit der Passstücke an die maximale Arbeitsgeschwindigkeit der Gesamtvorrichtung anzupassen, ist die Ausgestaltung vorgesehen, wie sie in Figur 1 gezeigt ist. Hierbei ist als separates Modul 12 eine zusätzliche Installation vorgesehen, die in Figur 1 mit gestrichelten Linien umrandet ist, um diese Ausgestaltung deutlich zu machen. Dieses separate Modul 12 hat eine zweite Auflegestation 8, die in einer zweiten Arbeits- und Transportrichtung 9 mittels einer vierten maschinellen Transportvorrichtung 10 betrieben wird und auf die Passstücke P aufgelegt werden können, von der in der Figur 1 links dargestellten Bedienperson. Diese Passstücke können von dieser Bedienperson unabhängig von der Arbeit der rechtsbefindlichen Bedienperson überprüft und gegebenenfalls freigegeben werden, was wiederum beispielsweise durch Betätigung eines Start-/Stopp-Fußtasters zur Inbetriebnahme der vierten Transportvorrichtung 10 geschehen kann. Auch diese Auflegestation 8 ist an die Faltstation 2 angeschlossen und zwar in der Weise, dass an der Anschlussstelle 11 eine Übergabe des Passstückes P von der vierten Transportvorrichtung 10 an die zweite Transportvorrichtung 6 erfolgen kann, an welche die vierte Transportvorrichtung 10 ebenso wie die erste Transportvorrichtung 5 angeschlossen ist. Durch diese Anordnung ist es möglich, dass die erste Transportvorrichtung 5 im Wechsel mit der vierten Transportvorrichtung 10 eingeschaltet wird oder eingeschaltet ist. Die Übernahme der jeweiligen Passstücke P kann beispielsweise sensorgesteuert erfolgen, wobei ein Sensor erfasst, welches der Passstücke P die Anschlussstelle 11 zuerst erreicht. In diesem Falle wird der Antrieb für das andere Passstück vorübergehend gestoppt, bis das Passstück abgefördert ist, welches als erstes die Anschlussstelle 11 durchläuft. Anschließend kann dann vorzugsweise automatisch das andere Passstück an der Anschlussstelle 11 übergeben werden. Vorzugsweise kann diese Übergabe wechselweise erfolgen, sodass eine hohe Anzahl von Passstücken P jeweils an die zweite Transportvorrichtung 6 übergeben werden und in der Faltstation 2 gefalten und anschließend abgelegt werden kann.

Es wird hierdurch der jeweiligen Bedienperson ein größerer Zeitraum zum Überprüfen und Ausrichten des Passstückes zur Verfügung gestellt, da die Bestückung von zwei Seiten erfolgt. Die Art der Anordnung der Auflegestation und deren Betriebsrichtung ist besonders einfach, zielführend und für die Arbeit der Bedienpersonen ohne Behinderung durch die jeweils andere Bedienperson vorteilhaft. Insbesondere ist die erste und die vierte Transportvorrichtung 5,10 in zueinander entgegengesetzter Arbeits- und Transportrichtung 4 beziehungsweise 9 betrieben. Diese Anordnung gestattet es, das Modul 12 nachträglich an eine Vorrichtung gemäß Figur 2 anzubauen, wenn nämlich der Benutzer feststellt, dass er durch Bedienung mit nur einer Bedienperson die Arbeitsleistung der Gesamtvorrichtung nicht ausnutzen kann. Der Benutzer kann dann in einfacher Weise das Modul 12 nachrüsten, um so die Gesamtleistung der Vorrichtung besser auszunutzen, da nun zwei Bedienpersonen von unterschiedlichen Seiten einander gegenüberliegend entsprechende Passstücke P zuführen, überprüfen und einlaufen lassen können.

Da es vorkommt, dass entsprechende Passstücke auf der Oberseite beziehungsweise Unterseite unterschiedlich gemustert sind, ist vorzugsweise vorgesehen, dass an die vierte Transportvorrichtung 10 vor der Anschlussstelle 11 an die zweite Transportvorrichtung 6 eine Wendestation angeschlossen ist, mittels derer das von der vierten Transportvorrichtung 10 zugeführte Passstück P umgewendet wird, und zwar mit der Oberseite zur Unterseite hin. Damit ist dieses Passstück vor der Faltung exakt gleich ausgerichtet, wie das von der rechten Seite her zugeführte Passstück P, sodass nach Durchlauf der Faltstation 2 und Ablage auf der Abstapelstation 3 ein identisches Faltbild und Muster zu erreichen ist.

Gegebenenfalls kann vorgesehen sein, dass die erste Transportvorrichtung 5 und/oder auch die vierte Transportvorrichtung 10 jeweils aus zwei aneinander anschließenden,, separat ein- und ausschaltbaren Teiltransportvorrichtungen bestehen, um den Auflegevorgang durch die Bedienperson noch weiter zeitmäßig von der Übergabe an den Teil der Transportvorrichtung zu entkoppeln, der das Passstück dann zur Anschlussstelle 11 hin transportiert.

Die Anschlussstelle 11 ist gemeinsame Anschlussstelle zwischen erster Transportvorrichtung 5 und zweiter Transportvorrichtung 6 sowie zwischen vierter Transportvorrichtung 10 und zweiter Transportvorrichtung 6.

An der ersten Transportvorrichtung 5 und auch an der vierten Transportvorrichtung 10 können jeweils elektrische Schalter oder personenbetätigte Schalter zum Ein- und Ausschalten der betreffenden Transportvorrichtung installiert sein. Zur Automatisierung des Gesamtvorganges kann vor der Anschlussstelle 11 eine Anordnung von Sensorschaltern oder dergleichen Positionserfassngsgeräten vorgesehen sein, mittels derer die Position beziehungsweise das Vorhandensein des Passstückes P auf der ersten Transportvorrichtung 5 und der vierten Transportvorrichtung 10 erfassbar ist, wobei mittels dieser Schalter oder Geräte alternativ die erste oder die vierte Transportvorrichtung 5, 10 ein oder ausgeschaltet wird, je nachdem, welches Passstück P die Anschlussstelle 11 als erstes erreicht. Es wird also quasi eine Folgeschaltung vorgesehen, die sicherstellt, dass das Zuführen des Passstückes P an die Anschlussstelle 11 nur wechselweise von den. beiden Transportvorrichtungen her möglich ist und die jeweils andere Transportvorrichtung erst dann in Betrieb genommen wird, wenn das von der ersten Transportvorrichtung zugeförderte Passstück die Anschlussstelle. 11 vollständig überwunden und verlassen hat.

Insbesondere kann beispielsweise der oder die Sensorschalter oder das oder die Positionserfassungsgeräte mittels derer zuerst ein Passstück P erfasst wird, die zugehörige Transportvorrichtung 5 oder 10 einschalten und die alternative Transportvorrichtung 10 öder 5 solange abschalten, bis die Anschlussstelle 11 von dem jeweiligen Passstück freigegeben ist.

Die Gesamtvorrichtung kann auch mit einer Maschinensteuerung ausgerüstet sein, mittels derer die Vorrichtungsbestandteile, nämlich insbesondere die Transportvorrichtungen in Betrieb genommen werden können und steuerbar sind. Hierbei ist insbesondere die. Abhängigkeit der Schaltstellungen der Schalter zum Ein- und Ausschalten und auch die Abhängigkeit von Sensoren und Sensorschaltern sowie Positionserfassungsgeräten in einfacher weise möglich, in dem diese Betriebsmittel mit der Maschinensteuerung kommunizierend verbunden sind.

Ein Verfahren zum halbautomatischen Falten, und Stapeln von Tüchern oder anderen flachen faltbaren Passstücken gestaltet sich wie folgt. Es ist eine erste Auflegestation 1 vorgesehen, an der einzelne Passstücke P manuell durch eine Bedienperson aufgelegt werden. Nachfolgend ist eine Faltstation 2 vorgesehen, mittels derer die Passstücke P lagerichtig gefalten werden. Diese gefaltenen Passstücke werden an einer Abstapelstation 3 in gestapelter Form abgelegt.

Die auf der Auflegestation 1 aufgelegten Passstücke P werden einzeln in einer ersten Arbeits- und Transportrichtung 4 mittels einer ersten Transportvorrichtung 5 für die Passstücke P zu einer Anschlussstelle 11 an die Faltstation 2 transportiert und nachfolgend von der Anschlussstelle 11 mittels einer zweiten Transportvorrichtung 6 an die eigentlich Faltstation 2 übergeben und in dieser gefalten. Anschließend werden die Passtücke an der Abstapelstation 3 abgelegt. Erfindungsgemäß ist in einer zweiten Arbeits- und Transportrichtung 9, die der ersten Arbeits- und Transportrichtung 4 entgegengerichtet ist, an einer zweiten Auflegestation 8 eine Möglichkeit zum Auflegen einzelner Passstücke P in manueller Form gegeben. Diese werden mittels einer vierten Transportvorrichtung 10 für die Passtücke P zu der gleichen Anschlussstelle 11 hin transportiert. An dieser Anschlussstelle 11 werden wechselweise die Passstücke P, die von der einen Seite beziehungsweise der anderen Seite zugeführt werden, in die Faltstation 2 transportiert und nachfolgend auf der Abstapelstation abgelegt. Je nach Notwendigkeit können die zweiten Passstücke P nach Erreichen der Anschlussstelle 11 oder vor Erreichen der Anschlussstelle 11 gewendet werden, sodass sie dann in exakt gleicher Ausrichtung ihrer Oberseite relativ zur Oberseite der ersten Passstücke, die von der anderen Seite zugeführt werden, an die Faltstation 2 transferiert werden können.

Die Erfindung schafft in einfacher Weise eine Möglichkeit, eine bestehende Vorrichtung gemäß Figur 2 mit einem zusätzlichen Vorrichtungsmodul 12 nachzurüsten, welches es ermöglicht, dass die Vorrichtung nicht nur von einer Bedienperson mit Passstücken versorgt wird, sondern von zwei Bedienpersonen, die von einander entgegengesetzten Seiten der Vorrichtung positioniert sind und arbeiten, sodass sie sich nicht gegenseitig behindern und auch der Aufbau des zusätzlichen Moduls vereinfacht ist, da nicht in die bestehende Vorrichtung gemäß Figur 2 eingegriffen werden muss.

Die Erfindung ist in den unabhängigen Ansprüchen definiert. Bevorzugte Ausführungsbeispiele sind in den abhängigen Ansprüchen definiert.

## Patentansprüche

1. Vorrichtung zum automatischen Falten und Stapeln von Tüchern oder anderen flachen, faltbaren Passstücken (P) bestehend aus:
- einer ersten Auflegestation (1) zum manuellen Auflegen von Passstücken (P),
- einer Faltstation (2) zum automatischen lagerichtigen Falten der Passstücke (P),
- einer Abstapelstation (3) zum automatischen Ablegen der gefalteten Passstücke (P),
wobei die Auflegestation (1) in einer ersten Arbeits- und Transportrichtung (4) mittels einer ersten maschinellen Transportvorrichtung (5) für die Passstücke (P) an die Faltstation (2) angeschlossen ist, und die Faltstation (2) mittels einer zweiten maschinellen Transportvorrichtung (6) an die erste Transportvorrichtung (5) angeschlossen ist und mittels einer dritten maschinellen Transportvorrichtung (7) an die Abstapelstation (3) angeschlossen ist, **dadurch gekennzeichnet, dass** als separates Modul eine zweite Auflegestation (8) angeordnet ist, die in einer zweiten Arbeits- und Transportrichtung (9) mittels einer vierten maschinellen Transportvorrichtung (10) für Passstücke (P) an die Faltstation (2) anschließbar oder angeschlossen ist und die Faltstation (2) mittels der vierten Transportvorrichtung (10) auch an die zweite Transportvorrichtung (6) anschließbar oder angeschlossen ist, dass die erste Transportvorrichtung (5) im Wechsel mit der vierten Transportvorrichtung (10) einschaltbar oder eingeschaltet ist, und **dass** die erste und vierte Transportvorrichtung (5,10) in zueinander entgegengesetzter Arbeits- und Transportrichtung (4,9) transportierend betrieben sind.

2. Vorrichtung nach Anspruch 1, **dadurch gekennzeichnet, dass** an die vierte Transportvorrichtung (10) vor dem Anschluss an die zweite Transportvorrichtung (6) eine Wendestation angeschlossen ist, mittels derer das von der vierten Transportvorrichtung (10) zugeführte Passstück (P) umgewendet wird (Oberseite zur Unterseite), sodass es in der gleichen Orientierung der Oberseite wie das von der ersten Transportvorrichtung (5) zugeführte Passstück (P) in die zweite Transportvorrichtung (6) eingeführt ist.

3. Vorrichtung nach einem der Ansprüche 1 oder 2, **dadurch gekennzeichnet, dass** die zweite und die dritte Transportvorrichtung (6,7) durch eine gemeinsame Transportvorrichtung gebildet sind.

4. Vorrichtung nach einem der Ansprüche 1 bis 3, **dadurch gekennzeichnet, dass** die erste Transportvorrichtung (5) und die vierte Transportvorrichtung (10) jeweils aus zwei aneinander anschließenden separat ein- und ausschaltbaren Teiltransportvorrichtungen bestehen.

5. Vorrichtung nach einem der Ansprüche 1 bis 4, **dadurch gekennzeichnet, dass** eine Anschlussstelle (11) zwischen erster Transportvorrichtung (5) und zweiter Transportvorrichtung (6) auch die Anschlussstelle (11) zwischen vierter Transportvorrichtung (10) und zweiter Transportvorrichtung (6) ist oder bildet.

6. Vorrichtung nach einem der Ansprüche 1 bis 5, **dadurch gekennzeichnet, dass** an der ersten Transportvorrichtung (5) und an der vierten Transportvorrichtung (10) jeweils elektrische Schalter oder personenbetätigte Schalter zum Ein- und Ausschalten der betreffenden Transportvorrichtung installiert sind.

7. Vorrichtung nach einem der Ansprüche 1 bis 76 **dadurch gekennzeichnet, dass** vor der Anschlussstelle (11) Sensorschalter oder dergleichen elektrische Positionserfassungsgeräte installiert sind, mittels derer eine Position des Passstückes (P) auf der ersten Transportvorrichtung (5) und der vierten Transportvorrichtung (10) erfassbar ist, wobei mittels dieser Schalter oder Geräte alternativ die erste oder die vierte Transportvorrichtung (5,10) ein- und ausgeschaltet ist.

8. Vorrichtung nach Anspruch 7, **dadurch gekennzeichnet, dass** der Sensorschalter oder das Positionserfassungsgerät mittels dessen zuerst ein Passstück (P) erfasst ist, die zugehörige Transportvorrichtung (5 oder 10) einschaltet und die alternative Transportvorrichtung (10 oder 5) abschaltet.

9. Vorrichtung nach einem der Ansprüche 1 bis 8, **dadurch gekennzeichnet, dass** die Vorrichtung mit einer Maschinensteuerung ausgerüstet ist, mittels derer die Vorrichtungsbestandteile, nämlich die Transportvorrichtungen, steuerbar sind, insbesondere in Abhängigkeit von Schaltstellungen der Schalter zum Ein- und Ausschalten und in Abhängigkeit von Sensoren, Sensorschaltern und/oder Positionserfassungsgeräten, wobei diese Betriebsmittel mit der Maschinensteuerung kommunizierend verbunden sind.

10. Verfahren zum halbautomatischen Falten und Stapeln von Tüchern oder anderen flachen faltbaren Passstücken, mit einer Vorrichtung gemäß den Ansprüchen 1 bis 9, mit
- einer ersten Auflegestation (1) an der einzelne Passstücke (P) manuell aufgelegt werden,
- einer Faltstation (2) mittels derer die Passstücke (P) lagerichtig gefalten werden,
- einer Abstapelstation (3), an der die gefalteten Passstücke (P) abgelegt werden,
wobei die auf der Auflegestation (1) aufgelegten Passtücke (P) einzeln in einer ersten Arbeits- und Transportrichtung (4) mittels einer ersten Transportvorrichtung (5) für die Passstücke (P) zu einer Anschlussstelle (11) an die Faltstation (2) transportiert werden und nachfolgend von der Anschlussstelle (11) mittels einer zweiten Transportvorrichtung (6) an die Faltstation (2) übergeben, in dieser gefalten und an der Abstapelstation (3) abgelegt werden, **dadurch gekennzeichnet, dass** in einer zweiten Arbeits- und Transportrichtung (9), die der ersten Arbeits- und Transportrichtung (4) entgegengerichtet ist, an einer zweiten Auflegestation (8) einzelne Passstücke (P) manuell aufgelegt werden und mittels einer vierten Transportvorrichtung (10) für die Passstücke (P) zu der Anschlussstelle (11) transportiert werden, und an dieser wechselweise mit den ersten Passstücken (P) in die Faltstation (2) transportiert und nachfolgend an der Abstapelstation (3) abgelegt werden.

11. Verfahren nach Anspruch 10, **dadurch gekennzeichnet, dass** die zweiten Passstücke (P) vor oder nach Erreichen der Anschlussstelle (11) gewendet werden und dann in exakt gleicher Ausrichtung der Oberseite relativ zur Oberseite der ersten Passtücke (P) an die Faltstation (2) transferiert werden.

## Claims

1. A device for the automatic folding and stacking of cloths or other flat, foldable fitted pieces (P), comprising:
- a first placement station (1) for manually placing fitted pieces (P),
- a folding station (2) for the automatic, correctly aligned folding of the fitted pieces (P),
- a de-stacking station (3) for the automatic lay-down of the folded fitted pieces (P),
the placement station (1) being connected, in a first working and transport direction (4), to the folding station (2) by means of a first mechanical transport device (5) for the fitted pieces (P), and the folding station (2) being connected to the first transport device (5) by means of a second mechanical transport device (6) and being connected to the de-stacking station (3) by means of a third mechanical transport device (7),
**characterized by that** a second placement station (8) is arranged as a separate module, which can be connected or is connected, in a second working and transport direction (9), to the folding station (2) by means of a fourth mechanical transport device (10) for fitted pieces (P), and the folding station (2) can also be connected or is connected to the second transport device (6) by means of the fourth transport device (10), that the first transport device (5) can be activated or is activated alternating with the fourth transport device (10), and **that** the first and fourth transport devices (5, 10) are transportingly operated in respectively opposed working and transport directions (4, 9).

2. The device of claim 1, **characterized by that** at the fourth transport device (10), before the connection to the second transport device (6), a turn-around station is connected, by means of which the fitted piece (P) supplied by the fourth transport device (10) is turned around (top to bottom), so that it is inserted into the second transport device (6) in the same orientation of the top as the fitted piece (P) supplied by the first transport device (5).

3. The device of one of claims 1 or 2, **characterized by that** the second and the third transport devices (6, 7) are formed by a common transport device.

4. The device of one of claims 1 to 3, **characterized by that** the first transport device (5) and the fourth transport device (10) each consist of two partial transport devices following each other and to be separately activated and deactivated.

5. The device of one of claims 1 to 4, **characterized by that** a connection position (11) between the first transport device (5) and the second transport device (6) also is or forms the connection position (11) between the fourth transport device (10) and the second transport device (6) .

6. The device of one of claims 1 to 5, **characterized by that** at the first transport device (5) and at the fourth transport device (10), respectively, electric switches or person-operated switches for turning the respective transport device on and off are installed.

7. The device of one of claims 1 to 6, **characterized by that** before the connection position (11), sensor switches or the like electric position detection devices are installed, by means of which the position of the fitted piece (P) on the first transport device (5) and the fourth transport device (10) can be detected, wherein by means of these switches or devices the first or the fourth transport device (5, 10) is turned on and off in alternation.

8. The device of claim 7, **characterized by that** the sensor switch or the position detection device, by means of which a fitted piece (P) is first detected, turns the respective transport device (5 or 10) on and turns the alternative transport device (10 or 5) off.

9. The device of one of claims 1 to 8, **characterized by that** the device is equipped with a machine controller, by means of which the device components, namely the transport devices, can be controlled, in particular depending on the switching positions of the switches for turning on and off, and depending on sensors, sensor switches, and/or position detection devices, wherein these operating means are connected in a communicating manner to the machine controller.

10. A method for the semi-automatic folding and stacking of cloths or other flat, foldable fitted pieces, in particular using a device of claims 1 to 9, with
- a first placement station (1), where the individual fitted pieces (P) are manually laid down,
- a folding station (2), by means of which the fitted pieces (P) are folded in the correct position,
- a de-stacking station (3), at which the folded fitted pieces (P) are laid down,
the fitted pieces (P) placed on the placement station (1) being transported individually, in a first working and transport direction (4), by means of a first transport device (5) for the fitted pieces (P) to a connection position (11) to the folding station (2) and thereafter by means of a second transport device (6) from the connection position (11) to the folding station (2), being folded therein and being laid down at the de-stacking station (3),
**characterized by that** in a second working and transport direction (9), which is opposed to the first working and transport direction (4), individual fitted pieces (P) are manually laid down at a second placement station (8) and are transported to the connection position (11) by means of a fourth transport device (10) for the fitted pieces (P), and are transported there in alternation with the first fitted pieces (P) into the folding station (2) and thereafter are laid down at the de-stacking station (3).

11. The method of claim 10, **characterized by that** the second fitted pieces (P) are turned around before or after arrival at the connection position (11) and are then transferred to the folding station (2) in exactly the same orientation of the top relative to the top of the first fitted pieces (P).

## Revendications

1. Dispositif pour le pliage et l'empilage automatique de draps ou d'autres pièces d'adaptation (P) plates, pliables, comprenant:
- une première station de rangement (1) pour déposer manuellement des pièces d'adaptation (P),
- une station de pliage (2) pour le pliage automatique en position correcte des pièces d'adaptation (P),
- une station de désempilage (3) pour la pose automatique des pièces d'adaptation (P) pliées,
la station de rangement (1) étant liée, dans une première direction de travail et de transport (4), à la station de pliage (2) au moyen d'un premier dispositif de transport (5) mécanique pour les pièces d'adaptation (P), et la station de pliage (2) étant liée au premier dispositif de transport (5) au moyen d'un deuxième dispositif de transport (6) mécanique et étant liée à la station de désempilage (3) au moyen d'un troisième dispositif de transport (7) mécanique,
**caractérisé en ce qu'**une deuxième station de rangement (8) est arrangée comme module séparé, qui peut être liée ou est liée, dans une deuxième direction de travail et de transport (9), à la station de pliage (2) au moyen d'un quatrième dispositif de transport (10) mécanique pour des pièces d'adaptation (P), et la station de pliage (2) peut aussi être liée ou est liée au deuxième dispositif de transport (6) au moyen du quatrième dispositif de transport (10), que le premier dispositif de transport (5) peut être activé ou est activé en alternance avec le quatrième dispositif de transport (10), et que le premier et le quatrième dispositif de transport (5, 10) sont commandés dans des directions de travail et de transport (4, 9) mutuellement opposées.

2. Dispositif selon la revendication 1, **caractérisé en ce qu'**au quatrième dispositif de transport (10), avant la liaison au deuxième dispositif de transport (6), une station de retournement est raccordée, au moyen de laquelle la pièce d'adaptation (P) fournie par le quatrième dispositif de transport (10) est retournée (face supérieure à face inférieure), de façon qu'elle soit insérée dans le deuxième dispositif de transport (6) selon la même orientation de la face supérieure comme la pièce d'adaptation (P) fournie par le premier dispositif de transport (5).

3. Dispositif selon une des revendications 1 ou 2, **caractérisé en ce que** le deuxième et le troisième dispositif de transport (6, 7) sont réalisés par un dispositif de transport commun.

4. Dispositif selon une des revendications 1 à 3, **caractérisé en ce que** le premier dispositif de transport (5) et le quatrième dispositif de transport (10) respectivement consistent en deux dispositifs de transport partiels successifs et séparément activables et désactivables.

5. Dispositif selon une des revendications 1 à 4, **caractérisé en ce qu'**un point de connexion (11) entre le premier dispositif de transport (5) et le deuxième dispositif de transport (6) est ou forme aussi le point de connexion (11) entre le quatrième dispositif de transport (10) et le deuxième dispositif de transport (6).

6. Dispositif selon une des revendications 1 à 5, **caractérisé en ce qu'**au premier dispositif de transport (5) et au quatrième dispositif de transport (10), respectivement, des interrupteurs électriques ou des interrupteurs commandés par personne pour activer et désactiver le dispositif de transport respectif sont installés.

7. Dispositif selon une des revendications 1 à 6, **caractérisé en ce que** devant le point de connexion (11), des interrupteurs de capteur ou des détecteurs de position électriques analogues sont installés, au moyen desquels la position de la pièce d'adaptation (P) sur le premier dispositif de transport (5) et le quatrième dispositif de transport (10) peut être détectée, au moyen de ces interrupteurs ou dispositifs le premier ou le quatrième dispositif de transport (5, 10) pouvant être activé et désactivé en alternance.

8. Dispositif selon la revendication 7, **caractérisé en ce que** l'interrupteur de capteur ou le détecteur de position, au moyen duquel une pièce d'adaptation (P) est détectée en premier, active le dispositif de transport (5 ou 10) respectif et désactive le dispositif de transport (10 ou 5) alternatif.

9. Dispositif selon une des revendications 1 à 8, **caractérisé en ce que** le dispositif est pourvu d'un contrôleur de machine, au moyen duquel les composants du dispositif, c'est-à-dire les dispositifs de transport, peuvent être commandés, en particulier en fonction des états des interrupteurs pour activer et désactiver, et en fonction des capteurs, des interrupteurs de capteur, et/ou des détecteurs de position, ces équipements étant raccordés de façon communicante au contrôleur de machine.

10. Procédé pour le pliage et l'empilage semi-automatique de draps ou d'autres pièces d'adaptation plates, pliables, au moyen d'un dispositif selon les revendications 1 à 9, comprenant
- une première station de rangement (1), où des pièces d'adaptation (P) individuelles sont déposées manuellement,
- une station de pliage (2), au moyen de laquelle les pièces d'adaptation (P) sont pliées en position correcte,
- une station de désempilage (3), à laquelle les pièces d'adaptation (P) pliées sont déposées,
les pièces d'adaptation (P) déposées sur la station de rangement (1) étant transportées individuellement, dans une première direction de travail et de transport (4), au moyen d'un premier dispositif de transport (5) pour les pièces d'adaptation (P) à un point de connexion (11) à la station de pliage (2) et puis au moyen d'un deuxième dispositif de transport (6) à partir du point de connexion (11) à la station de pliage (2), étant pliées là-dedans et étant déposées à la station de désempilage (3),
**caractérisé en ce que** dans une deuxième direction de travail et de transport (9), qui est opposée à la première direction de travail et de transport (4), des pièces d'adaptation (P) individuelles sont manuellement déposées à une deuxième station de rangement (8) et sont transportées au moyen d'un quatrième dispositif de transport (10) pour les pièces d'adaptation (P) au point de connexion (11), et sont transportées là alternativement avec les premières pièces d'adaptation (P) dans la station de pliage (2) et puis sont déposées à la station de désempilage (3).

11. Procédé selon la revendication 10, **caractérisé en ce que** les deuxièmes pièces d'adaptation (P) sont tournées avant ou après arrivée au point de connexion (11) et puis sont transférées à la station de pliage (2) en exactement le même alignement de la face supérieure par rapport à la face supérieure des premières pièces d'adaptation (P).
